# EUROPÄISCHE PATENTSCHRIFT

(11) **EP 0 403 741 B1**
(45) Veröffentlichungstag und Bekanntmachung des Hinweises auf die Patenterteilung: **01.06.1994**
(21) Anmeldenummer: 90105964.2
(22) Anmeldetag: 29.03.1990
(51) Int. Cl.: H01Q 9/32

(54) **Stabförmige Funkantenne**
Whip antenna
Antenne fouet

(30) Priorität: 19.06.1989 DE 3919884
(43) Veröffentlichungstag der Anmeldung: 27.12.1990
(73) Patentinhaber: ROBERT BOSCH GMBH, 70442 Stuttgart (DE)
(72) Erfinder: Dörrie, Horst, D-1000 Berlin 26 (DE); Militz, Uwe, Dipl.-Ing., D-1000 Berlin 41 (DE)

(56) Entgegenhaltungen:
- DE-A- 2 257 352
- DE-C- 864 710
- DE-U- 8 622 412
- FR-A- 2 001 420
- US-A- 3 541 554
- US-A- 4 375 642

## Beschreibung

Die Erfindung geht von einer stabförmigen Funkantenne nach dem Oberbegriff des Anspruchs 1 aus.

### Stand der Technik

Es ist eine derartige stabförmige Funkantenne bekannt z.B. aus dem Dokument US-A-4,375,642, die jedoch bei von der Vertikalen abweichender Montage den Nachteil aufweist, daß ihre Rundum-Charakteristik nicht mehr kreisförmig ist, sondern daß sie starke Einbrüche bis zu 30 dB aufweist.

### Aufgabe

Der Erfindung liegt die Aufgabe zugrunde, eine stabförmige Funkantenne gemäß dem Oberbegriff des Anspruchs 1 derart weiterzubilden, daß eine Gewinnantenne entsteht, die auch noch bei einem Neigungswinkel von bis zu 40° gegenüber der Vertikalen eine möglichst gleichmäßige kreisförmige Antennen-Charakteristik aufweist.

### Lösung

Diese Aufgabe wird bei einer stabförmigen Funkantenne gemäß dem Oberbegriff des Anspruchs 1 durch die im kennzeichnenden Teil dieses Anspruchs angegebenen Merkmale gelöst. Die mit der Erfindung erzielbaren Vorteile bestehen insbesondere darin, daß die stabförmige Funkantenne bei einem Einbau unter etwa 40° gegenüber der Vertikalen eine optimale Kreis-Charakteristik aufweist.

Ein bevorzugtes Anwendungsgebiet für die Erfindung ist eine Funkantenne für das Funknetz C der Deutschen Bundespost, das heißt für einen Frequenzbereich von 450 bis 470 MHz.

### Beschreibung

Ein Ausführungsbeispiel der Erfindung ist in der Zeichnung an Hand von drei Figuren dargestellt. Es zeigen
- Fig. 1: eine Ansicht einer stabförmigen Funkantenne in vergrößertem Maßstab,
- Fig. 2: ein Wicklungsschema für die Funkantenne nach Fig. 1 und
- Fig. 3: eine Ansicht einer kompletten Dachantenne.

In Fig. 1 bedeutet 10 eine stabförmige Funkantenne mit einem biegsamen, elektrisch leitenden Federelement 11, das ist vorzugsweise eine durchkontaktierte Wendelfeder. Das Federelement ist mit seinem einen Ende mit einem elastischen Stab 12 aus dielektrischem Material verbunden. Der elastische Stab 12 trägt eine erste, mit dem biegsamen Federelement 11 elektrisch verbundene Spule SP1. Eine erste Länge L1 der Funkantenne 10 umfaßt das biegsame Federelement 11 und die erste Spule SP1. Auf einer zweiten, sich an die erste Länge L1 anschließenden Länge L2 des Stabes 12 sitzen mehrere Spulen (vgl. Fig. 1 und 2), und zwar eine zweite Spule SP2, die elektrisch mit der ersten Spule SP1 verbunden ist und die sich über die gesamte Länge L2 erstreckt. An die zweite Spule SP2 schließt sich innerhalb der zweiten Länge L2 eine dritte Spule SP3 an, die entgegengesetzt wie die zweite Spule SP2 und rücklaufend gewickelt ist und die eine dritte Länge L3 hat. Mit der dritten Spule SP3 ist eine vierte Spule SP4 verbunden, die parallel zu der zweiten Spule SP2 und in gleicher Richtung wie diese gewickelt ist und ebenfalls eine Länge L3 hat. Die Spulen SP2 bis SP4 sind vorzugsweise aus einem ununterbrochenen Drahtstück gewickelt.

An das freie Ende der vierten Spule SP4 schließt sich ein Strahlerteil 13 an, der beispielsweise aus einem auf den Stab 12 geschobenen Geflecht besteht und eine Länge L4 hat.

Die Längen L1 bis L4 betragen vorzugsweise $\text{L1 = λ/4}$ , $\text{L2 = λ/4}$ , $\text{L3 = λ/8}$ und $\text{L4 = 3/8 λ}$ , so daß sich eine Gesamtlänge der stabförmigen Funkantenne 10 von 7/8 λ ergibt. Mit λ ist die mittlere Betriebswellenlänge des betreffenden Funkbereiches bezeichnet.

An die Stelle des als Strahlerteil 13 verwendeten Geflechtes kann gegebenenfalls auch eine leitende Lackschicht oder eine rohrförmige Folie, vorzugsweise eine Kupferfolie, treten.

In Fig. 3 ist die Anordnung der stabförmigen Funkantenne 10 auf einem Dach 14 zum Beipiel einer Kraftfahrzeugkarosserie gezeigt. Die Funkantenne 10 ist in einem mit dem Dach fest verbundenen Fußstück 15 vorzugsweise lösbar verbunden. Der Winkel α der Funkantenne 10 gegenüber der Vertikalen beträgt vorzugsweise 0 bis 40°.

## Patentansprüche

1. Stabförmige Funkantenne aus einem biegsamen, elektrisch leitenden Federelement und einem damit verbundenen elastischen Stab aus dielektrischem Material, der elektrisch miteinander verbundene Spulen trägt, **dadurch gekennzeichnet,** daß das biegsame Federelement (11) und eine elektrisch damit verbundene erste Spule (SP1) zusammen eine Länge von $\text{L1 = λ/4}$ aufweisen, daß eine mit der ersten Spule verbundene, λ/4 lange zweite Spule (SP2) mit einer λ/8 langen dritten Spule (SP3) verbunden ist, die entgegengesetzt wie die zweite Spule (SP2) und rücklaufend gewickelt ist, daß die dritte Spule (SP3) mit einer ebenfalls λ/8 langen vierten Spule (SP4) verbunden ist, die parallel zur zweiten Spule gewickelt ist, und daß sich an die vierte Spule (SP4) ein 3/8 λ langer Strahlerteil (13) anschließt, wobei λ die mittlere Betriebswellenlänge des betreffenden Funkbereiches ist.

2. Stabförmige Funkantenne nach Anspruch 1, dadurch gekennzeichnet, daß die Funkantenne (10) unter einem Winkel (α) von 0 ... 40° zur Vertikalen angeordnet ist.

3. Stabförmige Funkantenne nach Anspruch 1 oder 2, dadurch gekennzeichnet, daß der Strahlerteil (13) ein auf den elastischen Stab (12) aufgebrachtes leitendes Geflecht ist.

4. Stabförmige Funkantenne nach Anspruch 1 oder 2, dadurch gekennzeichnet, daß der Strahlerteil (13) ein auf den elastischen Stab (12) aufgebrachter elektrisch leitender Lack ist.

5. Stabförmige Funkantenne nach Anspruch 1 oder 2, dadurch gekennzeichnet, daß der Strahlerteil (13) eine den elastischen Stab (12) umschließende elektrisch leitende Folie ist.

6. Stabförmige Funkantenne nach einem der Ansprüche 1 bis 5, dadurch gekennzeichnet, daß der elastische Stab (12) ein Glasfiberstab ist, der sich vom Fußpunkt der Funkantenne zum freien Ende hin konisch verjüngt.

7. Stabförmige Funkantenne nach einem der Ansprüche 1 bis 6, dadurch gekennzeichnet, daß das biegsame Federelement (11) und alle Spulen (SP1 ... SP4) sowie der Strahlerteil (13) von einer Isolierstoffschicht umgeben sind.

8. Stabförmige Funkantenne nach Anspruch 1, dadurch gekennzeichnet, daß die zweite bis vierte Spule (SP2 ... SP4) aus einem ununterbrochenen Drahtstück bestehen.

## Claims

1. Rod-shaped radio antenna of a flexible electrically conductive spring element and an elastic rod, connected thereto, of dielectric material which carries coils which are electrically connected to one another, characterized in that the flexible spring element (11) and a first coil (SP1), electrically connected thereto, together have a length of $\text{L1 = λ/4}$ , in that a second coil (SP2), connected to the first coil and having a length of λ/4, is connected to a third coil (SP3) which has a length of λ/8 and which is wound oppositely to the second coil (SP2) and in the reverse direction, in that the third coil (SP3) is connected to a fourth coil (SP4) which also has a length of λ/8 and which is wound in parallel with the second coil, and in that the fourth coil (SP4) is followed by a radiator section (13) with a length of 3/8 λ, λ being the mean operating wavelength of the relevant radio band.

2. Rod-shaped radio antenna according to Claim 1, characterized in that the radio antenna (10) is arranged at an angle (α) of 0...40° to the vertical.

3. Rod-shaped radio antenna according to Claim 1 or 2, characterized in that the radiator section (13) is a conductive mesh applied to the elastic rod (12).

4. Rod-shaped radio antenna according to Claim 1 or 2, characterized in that the radiator section (13) is an electrically conductive varnish applied to the elastic rod (12).

5. Rod-shaped radio antenna according to Claim 1 or 2, characterized in that the radiator section (13) is an electrically conductive foil enclosing the elastic rod (12).

6. Rod-shaped radio antenna according to one of Claims 1 to 5, characterized in that the elastic rod (12) is a glass fibre rod which conically tapers from the base of the radio antenna towards the free end.

7. Rod-shaped radio antenna according to one of Claims 1 to 6, characterized in that the flexible spring element (11) and all coils (SP1...SP4) and the radiator section (13) are surrounded by a layer of insulating material.

8. Rod-shaped radio antenna according to Claim 1, characterized in that the second to fourth coil (SP2...SP4) consist of a continuous piece of wire.

## Revendications

1. Antenne fouet constituée par un élément à ressort flexible, conduisant l'électricité et par un bâton élastique relié à celui-ci en un matériau diélectrique, qui porte des bobines reliées électriquement les unes aux autres, antenne fouet caractérisée en ce que l'élément à ressort flexible (11) et une première bobine (SP1) reliée électriquement à celui-ci présentent ensemble une longueur L1 qui est égale à λ/4, en ce qu'une deuxième bobine (SP2), reliée à la première bobine, ayant une longueur λ/4 est reliée à une troisième bobine (SP3) qui a une longueur λ/8, et qui est enroulée en sens contraire de la seconde bobine (SP2) et en marche arrière, en ce que la troisième bobine (SP3) est reliée à une quatrième bobine (SP4) qui a également une longueur λ/8, et qui est enroulée parallèlement à la deuxième bobine, et en ce qu'une partie émettrice de rayonnement (13) ayant une longueur 3/8 λ est raccordée à la quatrième bobine (SP4), λ étant la longueur moyenne des ondes de signaux de la zone hertzienne concernée.

2. Antenne fouet en forme de bâton selon la revendication 1, caractérisée en ce que l'antenne fouet (10) est disposée sous un angle (α) compris entre 0 et 40° par rapport à la verticale.

3. Antenne fouet en forme de bâton selon la revendication 1 ou 2, caractérisée en ce que la partie émettrice de rayonnement (13) est un treillis conducteur mis sur le bâton élastique (12).

4. Antenne fouet en forme de bâton selon la revendication 1 ou 2, caractérisée en ce que la partie émettrice de rayonnement (13) est un vernis électriquement conducteur mis sur le bâton élastique (12).

5. Antenne fouet en forme de bâton selon la revendication 1 ou 2, caractérisée en ce que la partie émettrice de rayonnement (13) est une feuille entourant le bâton élastique (12), électriquement conductrice.

6. Antenne fouet en forme de bâton selon l'une des revendications 1 à 5, caractérisée en ce que le bâton élastique (12) est un bâton en fibres de verre qui se rétrécit de façon conique depuis le pied de l'antenne jusqu'à l'extrémité libre.

7. Antenne fouet en forme de bâton selon l'une des revendications 1 à 6, caractérisée en ce que l'élément à ressort flexible (11) et toutes les bobines (SP1 à SP4) ainsi que la partie émettrice de rayonnement (13) sont entourés par une couche de matière isolante.

8. Antenne fouet en forme de bâton selon la revendication 1, caractérisée en ce que les bobines allant de la deuxième à la quatrième (SP2 à SP4) consistent en un fil ininterrompu.
